# EUROPÄISCHE PATENTSCHRIFT

(11) **EP 1 074 507 B1**
(45) Veröffentlichungstag und Bekanntmachung des Hinweises auf die Patenterteilung: **15.12.2004**
(21) Anmeldenummer: 00116497.9
(22) Anmeldetag: 31.07.2000
(51) Int. Cl.: B66B 23/00

(54) **Tragkonstruktion für lange Fahrtreppen und Fahrsteige**
Support structure for long escalators or moving walkways
Structure porteuse pour de longs escaliers ou trottoirs roulants

(30) Priorität: 06.08.1999 EP 99810702
(43) Veröffentlichungstag der Anmeldung: 07.02.2001
(73) Patentinhaber: INVENTIO AG, 6052 Hergiswil NW (CH)
(72) Erfinder: Gschwendtner, Gero, Dr. techn., 1190 Wien (AT); Krampl, David, Dipl.-Ing., 1100 Wien (AT)

(56) Entgegenhaltungen:
- US-A- 4 674 619

## Beschreibung

Die Erfindung betrifft eine Tragkonstruktion für Fahrtreppen und Fahrsteige, die im wesentlichen aus zwei seitlich eines Stufen- oder Plattenförderstrangs angeordneten, vorwiegend in Längs- und Vertikalrichtung orientierten, miteinander durch Querträger verbundenen Wandträgern besteht und konstruktive Anpassungen für den Einsatz bei grossen Stützweiten aufweist.

Fahrtreppen oder Fahrsteige, die freitragend grosse Distanzen überbrücken, erfordern biege- und torsionssteife Ausführungen ihrer Tragkonstruktion, um störende Biege- oder Torsionsschwingungen im Betrieb zu vermeiden. Solche Schwingungen können durch periodische Impulse aus dem Antrieb oder dem umlaufenden Stufen-Förderstrang, aber auch durch sich bewegende Passagiere angeregt werden. Störende oder gar gefährlich grosse Biege- oder Torsionsschwingungen können am einfachsten durch Ausführung der Tragkonstruktion mit hoher Steifigkeit und geringer Masse, das heißt mit entsprechend hohen Eigenfrequenzen, vermieden werden.

Übliche Tragkonstruktionen von Fahrtreppen und Fahrsteigen bestehen im Wesentlichen aus beidseitig eines Stufen- oder Plattenförderstrangs angeordneten, über Querträger miteinander verbundenen, vorwiegend in Längs- und Vertikalrichtung orientierten so genannten Wandträgern. Diese sind meist in Fachwerkbauweise aus Walzprofilen oder Rechteckrohren hergestellt, können aber auch nach anderen Verfahren, wie z. B. in Vollwand- oder in Sandwichbauweise fabriziert sein. Standardisierte Wandträger sind aus Gründen der Kostenoptimierung so ausgelegt, dass die Stabilität der aus ihnen hergestellten Tragkonstruktionen für den überwiegenden Teil aller vorkommenden Überbrückungsdistanzen ausreicht. Für die restlichen Ausführungen mit grösseren Überbrückungsdistanzen sind meist aufwändige Sonderlösungen anzuwenden, wie Tragkonstruktionen mit Wandträgern grösserer Höhe, Tragkonstruktionen aus dickeren Profilen oder Tragkonstruktionen mit versteifenden Zusatzkonstruktionen.

Eine Tragkonstruktion gemäß dem Oberbegriff des Anspruchs 1 ist aus US-A-4 674 615 bekannt.

Aus EP 0 866 019 Al ist eine Lösung bekannt, bei der eine so genannte Unterspannung - zusätzliche Untergurte aus Drahtseilen oder Zugstangen - die erforderliche Erhöhung der Biegesteifigkeit bewirkt. Ungünstig an dieser Lösung ist, dass das aesthetische Erscheinungsbild einer solchen Fahrtreppe als unbefriedigend empfunden werden kann, dass die Konstruktion in Vertikalrichtung mehr Einbauraum beansprucht, sowie dass dafür spezielle Zusatzkomponenten konstruiert und hergestellt werden müssen.

Der vorliegenden Erfindung liegt die Aufgabe zugrunde, die für lange Fahrtreppen und Fahrsteige erforderliche Erhöhung von Biege- und Torsionssteifigkeit der Tragkonstruktion mit geringem Aufwand für Herstellung und Logistik und unter Vermeidung der vorstehend beschriebenen Nachteile zu erzielen.

Erfindungsgemäss wird diese Aufgabe dadurch gelöst, dass an beide Basis-Wandträger der Tragkonstruktion je mindestens ein zusätzlicher, üblicherweise baugleicher Zusatz-Wandträger angeflanscht wird.

Aus einem Einfach-Wandträger und einem Zusatz-Wandträger entsteht auf diese Weise jeweils ein Doppel-Wandträger, welcher der Tragkonstruktion entsprechend erhöhte Stabilität verleiht.

Die erfindungsgemässe Lösung weist wesentliche Vorteile auf gegenüber solchen, bei denen die Geometrie oder die Baumaterialien der Wandträger jeweils den Überbrückungslängen anzupassen oder Spezialkonstruktionen einzusetzen sind.
Alle Wandträger können nach derselben normalisierten Methode aus identischen Rohmaterialien mit gleichen Maschineneinstellungen und Lehren hergestellt werden. Rohmaterialien und Bearbeitungswerkzeuge sind nur für diese Ausführung an Lager zu halten. Für die Serienfabrikation sind nur Vorräte an vorfabrizierten Wandträgern in einer Ausführungsart erforderlich.
Das ästhetische Erscheinungsbild der Fahrtreppen und Fahrsteige wird nicht durch vergrösserte Höhe oder durch sichtbare Zusatzkonstruktionen beeinträchtigt.

Durch die in den abhängigen Ansprüchen aufgeführten Massnahmen sind vorteilhafte Weiterbildungen und Verbesserungen des im unabhängigen Anspruch angegebenen Erfindungs-Gegenstands möglich.

Ein Vorteil des beschriebenen Verstärkungs-Prinzips ist, dass es für unterschiedlichste Ausführungsarten der Wandträger, z. B. für Wandträger in Fachwerk-, Vollplatten-, Biegeprofiloder Verbundplattenbauweise, anwendbar ist.

Unter gewissen Umständen ergeben sich Vorteile aus der Anwendung von Zusatz-Wandträgern, deren Bauart von derjenigen der Basis-Wandträger abweicht, d. h. es wird beispielsweise ein Zusatz-Wandträger in Vollplattenbauweise an einen Basis-Wandträger in Fachwerkbauweise angeflanscht.

In Situationen, wo störende Schwingungen unvorhergesehen nach Inbetriebnahme der Einrichtung auftreten, kann das Problem durch nachträglichen Anbau von Zusatz-Wandträgern behoben werden.

Im folgenden werden Ausführungsbeispiele der Erfindung anhand von Fig. 1 bis 6 näher erläutert:
- Fig. 1: zeigt die Seitenansicht eines Fahrsteigs mit dessen Abstützzonen.
- Fig. 2: zeigt einen Wandträger einer Tragkonstruktion in Fachwerkbauweise.
- Fig. 3: zeigt einen Querschnitt durch einen Fahrsteig nach Fig. 1. Die linke Seite dieses Querschnitts zeigt einen unverstärkten, die rechte Seite einen verstärkten Wandträger (Doppel-Wandträger) in Fachwerkbauweise.
- Fig. 4: zeigt einen vergrösserten Querschnitt durch einen Doppel-Wandträger in Fachwerkbauweise.
- Fig. 5: zeigt einen Schnitt durch eine Strebe des DoppelWandträger nach Fig. 4
- Fig. 6: zeigt den Aufbau eines Doppel-Wandträgers aus Rechteck-Stahlrohren.
- Fig. 7: zeigt eine Draufsicht auf den Doppel-Wandträger nach Fig. 6.
- Fig. 8: zeigt einen Schnitt durch einen Doppel-Wandträger bestehend aus einem Basis-Wandträger in Fachwerkbauweise und einem Zusatz-Wandträger in Vollplattenbauweise.
- Fig. 9: zeigt eine Draufsicht auf den Doppel-Wandträger nach Fig. 8.

In Fig. 1 ist ein üblicher ansteigender Fahrsteig 1 in Seitenansicht dargestellt, wobei zwei vertikale Pfeile die Position seiner Abstützung 2 durch das Gebäude markieren und darauf hinweisen, dass die dazwischenliegende Zone der Tragkonstruktion des Fahrsteigs als freier Biegeträger beansprucht ist.

Fig 2. zeigt die Tragkonstruktion 3 eines Fahrsteigs in Fachwerkbauart, die im Wesentlichen aus zwei mittels Querträgern verbundenen Wandträgern besteht. Dargestellt ist hier bereits die erfindungsgemässe Ausführung mit Doppel-Wandträgern. Nicht sichtbar sind längenbedingte Trennstellen in den Zug- und Druckgurten 12, 13 der Wandträger, die wegen limitierten Rohmateriallängen sowie aus fabrikations- oder montagetechnischen Gründen unumgänglich sind. Die Winkelprofil-Gurte 12,13 sind an den Trennstellen mit angeschweissten Flanschen versehen, über die die Wandträger bei Montage mittels Schraubverbindungen zusammengesetzt werden.

Fig. 3 zeigt einen Querschnitt durch einen Fahrsteig, wobei die linke Hälfte des Querschnitts die Standard-Ausführung der Tragkonstruktion mit Basis-Wandträgern 4 und die rechte Hälfte die mit einem erfindungsgemässen Zusatz-Wandträger 5 verstärkte Ausführung darstellen. Zu erkennen sind im Weiteren die oberen und unteren Querträger 6, 7, die zusammen mit den seitlichen Wandträgern 4, 5 die Tragkonstruktion bilden, Förderplatten 8 der umlaufenden Platten-Förderkette, Führungsschienen 9 für das obere und das untere Trum der Platten-Förderkette sowie zwei so genannte Glas-Balustraden 10 (Geländer) und zwei umlaufende Handlaufbänder 11.

Fig 4 zeigt einen vergrösserten Querschnitt durch einen Doppel-Wandträger, der durch seitliches Anflanschen eines Zusatz-Wandträgers (5) an einen Basis-Wandträger (4) entstanden ist. Dargestellt sind Wandträger in Fachwerkbauweise, bestehend aus oberen Winkelprofil-Zuggurten 12, unteren Winkelprofil-Druckgurten 13 und den mit diesen fest verschweissten Fachwerk-Streben 14. Aus Fig. 4 ist klar ersichtlich, wie ein Doppel-Wandträger durch Zusammenflanschen von zwei baugleichen aber spiegelbildlich aufgebauten Wandträgern entsteht, wobei jeweils der Basis-Wandträger auf einer Seite der Tragkonstrukion identisch ist mit dem Zusatz-Wandträger auf der anderen Seite. Die Verbindung zwischen Basis- und Zusatz- Wandträgern erfolgt mittels Verschraubung 15, kann aber auch mittels Nieten oder Schweissen ausgeführt sein. Schnittdarstellung V-V (Fig. 5) zeigt eine dieser Verbindungen als Schraubverbindung 15 im Bereich der Fachwerk-Streben 14, wobei ein Zwischenstück 16 zwischen die Streben eingefügt ist.

Ähnliche Wandträger sind auch aus Rechteck-Hohlprofilen realisierbar. Sie eignen sich als Basis- und Zusatz-Wandträger und ermöglichen deren identischen, symmetrischen Aufbau für linke und rechte Ausführungen.
Fig. 6 zeigt eine Ausführungsform von Wandträgern, die aus Rechteck-Hohlprofilen 17 in Fachwerkanordnung aufgebaut sind. An ihren längenbedingten Trennstellen weisen die Wandträger-Teilstücke Zwischenflansche 18 auf, die bei Montage mittels Schraubverbindungen 19 gegenseitig verspannt werden.
In Fig. 7 ist dargestellt, wie bei Wandträgern aus Rechteck-Hohlprofilen 17 die Zusatz-Wandträger mit Schraubverbindungen 20 im Bereich der Verbindungsflansche 18 seitlich an die Basis-Wandträger angeflanscht werden.

In Fig 8 ist eine weitere mögliche Ausführungsform von Doppel-Wandträgern dargestellt, wobei hier der Zusatz-Wandträger 21 aus Voll-Stahlplatten besteht. Diese sind, wo erforderlich, mit Durchgriffsöffnungen 22 versehen und durch Schrauben mit dem Basis-Wandträger verbunden.
Fig. 9 zeigt, wie der Zusatz-Wandträger 21 an längenbedingten Trennstellen über angeschweisste Winkelflansche 23 mittels Schraubverbindungen 24 zusammengesetzt ist.

Selbstverständlich sind mit den verschiedenen Ausführungsformen von Wandträgern unterschiedliche Kombinationen in Bezug auf Anwendung als Basis- oder Zusatz-Wandträger realisierbar.

### Bezugszeichenliste:

- 1.: Fahrsteig oder Fahrtreppe
- 2.: Abstützzone
- 3.: Tragkonstruktion
- 4.: Basis-Wandträger
- 5.: Zusatz-Wandträger
- 6.: Querträger oben
- 7.: Querträger unten
- 8.: Förderplatten
- 9.: Führungsschiene
- 10.: Glas-Balustraden
- 11.: Handlaufband
- 12.: Winkelprofil-Zuggurt
- 13.: Winkelprofil-Druckgurt
- 14.: Fachwerk-Strebe
- 15.: Verschraubung
- 16.: Zwischenstück
- 17.: Rechteck-Hohlprofil
- 18.: Zwischenflansch
- 19.: Schraubverbindung
- 20.: Schraubverbindung
- 21.: Zusatz-Wandträger aus Voll-Stahlplatte
- 22.: Durchgriffsöffnung
- 23.: Winkelflansch Schraubverbindung

## Patentansprüche

1. Tragkonstruktion (3) für Fahrtreppen und Fahrsteige, die im wesentlichen aus zwei seitlich eines Stufen- oder Plattenförderstrangs angeordneten, vorwiegend in Längs- und Vertikalrichtung orientierten, miteinander durch Querträger (6) verbundenen Basis-Wandträgern (4) besteht und konstruktive Anpassungen für den Einsatz bei grossen Stützweiten aufweist,
**dadurch gekennzeichnet,**
**dass** zur Erhöhung der Stabilität der Tragkonstruktion (3) an deren beide Basis-Wandträger (4) jeweils mindestens ein Zusatz-Wandträger (5) angeflanscht wird.

2. Tragkonstruktion (3) für Fahrtreppen und Fahrsteige nach Anspruch 1, **dadurch gekennzeichnet, dass** ihre Basis-Wandträger (4) und Zusatzwandträger (5) als Fachwerkträger ausgebildet sind.

3. Tragkonstruktion für Fahrtreppen und Fahrsteige nach Anspruch 1 und 2, **dadurch gekennzeichnet, dass** ihre Basis-Wandträger (4) und Zusatzwandträger (5) in Fachwerkbauweise aus offenen Walzprofilen oder aus Rechteck-Hohlprofilen hergestellt sind.

4. Tragkonstruktion für Fahrtreppen und Fahrsteige nach Anspruch 1, **dadurch gekennzeichnet, dass** ihre Basis-Wandträger (4) oder Zusatzwandträger (5) oder beide als Vollplattenkonstruktion (21) ausgebildet sind.

5. Tragkonstruktion für Fahrtreppen und Fahrsteige nach einem oder mehreren der vorhergehenden Ansprüche, **dadurch gekennzeichnet, dass** die Ausführungen ihrer Basis-Wandträger (4) und ihrer Zusatzwandträger (5) identisch sind.

6. Tragkonstruktion für Fahrtreppen und Fahrsteige nach einem oder mehreren der vorhergehenden Ansprüche, **dadurch gekennzeichnet, dass** im Fall von nicht symmetrisch aufgebauten Wandträgern die Ausführungen von jeweils einem ihrer Basis-Wandträger (4) und einem ihrer Zusatz-Wandträger (5) identisch sind.

7. Tragkonstruktion für Fahrtreppen und Fahrsteige nach einem oder mehreren der vorhergehenden Ansprüche, **dadurch gekennzeichnet, dass** ihre Basis-Wandträger (4) und Zusatz-Wandträger (5) an dafür vorbestimmten und vorbereiteten Stellen mittels Schraub-, Niet- oder Schweissverbindungen seitlich aneinandergeflanscht werden.

8. Tragkonstruktion für Fahrtreppen und Fahrsteige nach einem oder mehreren der vorhergehenden Ansprüche, **dadurch gekennzeichnet, dass** ihre Basis-Wandträger (4) vorbereitete Verbindungsstellen aufweisen, so dass Zusatz-Wandträger (5) auch nachträglich, d. h. nach erfolgter Installation der Fahrtreppe oder des Fahrsteigs, an die Basis-Wandträger (4) anflanschbar sind.

## Claims

1. Support construction (3) for escalators and moving walkways, which substantially consists of two basic wall supports (4), which are arranged laterally of a step or plate conveying run and oriented predominantly in longitudinal and vertical direction and which are connected together by crossbeams (6), and has constructional adaptations for use for large support widths, **characterised in that** at least one respective supplementary wall support (5) is flange-mounted to each of the two basic wall supports (4) of the support construction for increase in the rigidity thereof.

2. Support construction (3) for escalators and moving walkways according to claim 1, **characterised in that** its basic wall supports (4) and supplementary wall supports (5) are constructed as framework supports.

3. Support construction for escalators and moving walkways according to claims 1 and 2, **characterised in that** its basic wall supports (4) and supplementary wall supports (5) are produced in framework mode of construction from open rolled profile members or from rectangular hollow profile members.

4. Support construction for escalators and moving walkways according to claim 1, **characterised in that** its basic wall supports (4) or supplementary wall supports (5) or both are constructed as a solid plate construction.

5. Support construction for escalators and moving walkways according to one or more of the preceding claims, **characterised in that** the constructional executions of its basic wall supports (4) and its supplementary wall supports (5) are identical.

6. Support construction for escalators and moving walkways according to one or more of the preceding claims, **characterised in that** in the case of asymmetrically constructed wall supports the constructional executions of one of its basic wall supports (4) and one of its supplementary wall supports (5) are identical each time.

7. Support construction for escalators and moving walkways according to one or more of the preceding claims, **characterised in that** its basic wall supports (4) and supplementary wall supports (5) are laterally flange-mounted to one another by means of screw, rivet or weld connections at locations intended and prepared for that purpose.

8. Support construction for escalators and moving walkways according to one or more of the preceding claims, **characterised in that** its base wall supports (4) have prepared connecting points so that supplementary wall supports (5) can be flange-mounted to the basic wall supports (4) subsequently, i.e. after installation of the escalator or moving walkway has been carried out.

## Revendications

1. Construction porteuse (3) pour escaliers et trottoirs roulants, qui se compose essentiellement de deux supports de paroi de base (4) disposés sur les côtés d'un ensemble convoyeur de marches ou de plaques, orientés principalement dans le sens longitudinal et vertical et reliés entre eux par des traverses (6), et qui présente des adaptations de construction pour une utilisation avec des grandes largeurs d'appui,
**caractérisée en ce que** pour augmenter la stabilité de la construction porteuse (3), on fixe par bride sur ses deux supports de paroi de base (4) au moins un support de paroi supplémentaire (5).

2. Construction porteuse (3) pour escaliers et trottoirs roulants selon la revendication 1, **caractérisée en ce que** ses supports de paroi de base (4) et ses supports de paroi supplémentaires (5) sont conçus comme des supports à treillis.

3. Construction porteuse pour escaliers et trottoirs roulants selon les revendications 1 et 2, **caractérisée en ce que** ses supports de paroi de base (4) et ses supports de paroi supplémentaires (5) sont fabriqués selon une construction à treillis à partir de profilés laminés ouverts ou de profilés creux rectangulaires.

4. Construction porteuse pour escaliers et trottoirs roulants selon la revendication 1, **caractérisée en ce que** ses support de paroi de base (4) ou ses supports de paroi supplémentaires (5) ou les deux sont conçus comme une construction à plaque pleine (21).

5. Construction porteuse pour escaliers et trottoirs roulants selon l'une au moins des revendications précédentes, **caractérisée en ce que** le modèle de ses supports de paroi de base (4) et celui de ses supports de paroi supplémentaires (5) sont identiques.

6. Construction porteuse pour escaliers et trottoirs roulants selon l'une au moins des revendications précédentes, **caractérisée en ce qu'**au cas où les supports de paroi ont des constructions non symétriques, le modèle de l'un de ses supports de paroi de base (4) et celui de l'un de ses supports de paroi supplémentaires (5) sont identiques.

7. Construction porteuse pour escaliers et trottoirs roulants selon l'une au moins des revendications précédentes, **caractérisée en ce que** ses supports de paroi de base (4) et ses supports de paroi supplémentaires (5) sont reliés latéralement par bride, à des endroits prédéfinis et préparés pour cela, à l'aide de liaisons par vissage, rivetage ou soudage.

8. Construction porteuse pour escaliers et trottoirs roulants selon l'une au moins des revendications précédentes, **caractérisée en ce que** ses supports de paroi de base (4) présentent des points de liaison préparés, de sorte que des supports de paroi supplémentaires (5) peuvent être fixés par bride auxdits supports de base (4) même ultérieurement, c'est-à-dire après l'installation de l'escalier ou du trottoir roulant.
